# FASCICULE DE BREVET EUROPEEN

(11) **EP 0 296 215 B1**
(45) Date de publication et mention de la délivrance du brevet: **27.11.1991**
(21) Numéro de dépôt: 88900773.8
(22) Date de dépôt: 04.01.1988
(51) Int. Cl.: E04B 1/16, E02D 17/18, E02D 27/00

(54) **STRUCTURES PORTEUSES DE FAIBLE DENSITE APPARENTE COMPOSEES DE VOILES ET DALLES MINCES EN BETON ARME**
TRAGENDE KONSTRUKTION MIT GERINGER ROHDICHTE AUS DÜNNEN MAUERN UND BETONDECKEN
LOAD CARRYING STRUCTURES OF LOW BULK DENSITY COMPRISED OF THIN SLABS AND PLATES OF REINFORCED CONCRETE

(30) Priorité: 07.01.1987 FR 8700059
(43) Date de publication de la demande: 28.12.1988
(73) Titulaire: BRAMI, Max, F-75015 Paris (FR); MAZARGUIL, Pierre, F-75006 Paris (FR); NEZONDET, Jean-Pierre, F-75003 Paris (FR)
(72) Inventeur: BRAMI, Max, F-75015 Paris (FR); MAZARGUIL, Pierre, F-75006 Paris (FR); NEZONDET, Jean-Pierre, F-75003 Paris (FR)
(74) Mandataire: Hud, Robert
(86) Numéro de dépôt international: FR8800001
(87) Numéro de publication internationale: WO8805104

(56) Documents cités:
- WO-A-86/00358
- DE-A- 2 423 892

## Description

Il arrive couramment, lorsque la capacité porteuse du sol n'est pas suffisante, que l'on soit obligé d'utiliser des solutions onéreuses pour supporter bâtiments, murs lourds ou chaussées de circulation.

Par exemple, si l'on utilise un radier de grande dimension, pour répartir des charges, le poids propre de ce radier conduira à réduire notablement la charge du bâtiment qu'il est destiné à supporter.

Dans d'autres cas, lorsque l'on doit effectuer un remblais de plusieurs mètres de haut, le poids propre de ce remblais ajouté à la charge d'utilisation conduira à des tassements du sol sous-jacent.

L'objet de ce brevet est un bloc porteur selon la revendication 1 qui permet proposer des solutions applicables aux deux cas ci-dessus, mais non exclusivement, en décrivant des procédés de fabrication économique de structures porteuses composées de voiles et dalles minces en béton armé de sorte que la densité apparente soit faible .

Selon l'invention, pour la réalisation d'une structure porteuse de faible densité apparente, on utilise des blocs porteurs préfabriqués creux de grandes dimensions, caracérisés en ce que chacun présente des voiles minces verticaux et des dalles minces horizontales en béton armé, lesdites dalles minces en béton armé qui constituent les faces supérieure et inférieure dudit bloc présentant des ajours et/ou des bossages.

Les blocs porteurs selon l'invention sont avantageusement de forme parallélépipédique, les voiles minces verticaux délimitant entre eux des espaces intérieurs vides. Les voiles minces verticaux peuvent constituer les parois d'extrémité du bloc, l'espace vide s'étendant entièrement à l'intérieur dudit bloc, ou certains au moins des voiles minces verticaux peuvent être disposés à l'intérieur du volume apparent parallélépipédique du bloc en ménageant des espaces vides qui se prolongent par la juxtaposition de deux blocs adjacents.

Selon l'invention le bloc porteur présente des ajours sur sa face supérieure et des bossages sur sa face inférieure, ou inversement, les ajours et bossages étant conçus de façon que les bossages présentés par un bloc s'engagent dans les ajours d'un bloc adjacent en assurant un clavetage horizontal. En variante, le bloc porteur peut présenter des ajours sur ses faces supérieure et inférieure, les ajours en regard de deux blocs adjacents étant conçus pour recevoir une clavette indépendante.

Une structure porteuse de faible densité apparente, comprenant une pluralité de blocs porteurs indépendants selon l'invention, se caractérise en ce que lesdits blocs sont juxtaposés dans un plan horizontal en étant clavetés entre eux et sont superposés dans un plan vertical, chaque bloc indépendant présentant une faible densité apparente et comportant des voiles minces verticaux en béton armé et des dalles horizontales minces en béton armé.

Une telle structure porteuse en béton armé de faibledensité apparente,composée de voiles et dalles minces, est obtenue par pré-fabrication en juxtaposant et superposant des blocs indépendants comme dans une construction avec des cubes, étant entendu que ces blocs indépendants, composés de dalles et voiles minces en béton armé, sont également de faible densité apparente. Ces blocs sont préfabriqués, soit en usine, soit mieux à proximité du chantier, afin de n'avoir à transporter ni'gros volume, ni gros tonnage.

Les blocs indépendants de faible densité apparente sont fabriqués selon deux procédés :

- Dans le premier procédé, on prend des éléments légers, qui vont constituer l'intérieur des blocs. On dispose à la partie inférieure et à la périmètrie, des coffrages extérieurs assemblés de façon que les intervalles entre les éléments légers intérieurs et les coffrages extérieurs soient étroits. On dispose dans ces intervalles des armatures en acier maintenues à une distance suffisante des éléments légers intérieurs et des coffrages extérieurs pour respecter les régles de fabrication du béton armé. Puis on coule le béton autour des éléments légers intérieurs et on termine en coulant à la partie supérieure une dalle mince également armée par des armatures d'acier.

Après prise du béton et démontage des coffrages extérieurs, on obtiendra un bloc composé de voiles et de dalles minces en béton armé, l'intérieur contenant les éléments légers, d'où la densité apparente faible.

Il est entendu que l'épaisseur de béton et les armatures acier des voiles et des dalles en béton armé sont adaptés à la charge que les blocs devront supporter.

Dans certains cas, on dispose dans les intervalles étroits entre éléments légers intérieurs et coffrages extérieurs, des réservations de forme adéquate afin que le béton ne remplisse pas totalement les intervalles étroits lors de la coulée. Après décoffrage, on trouvera donc dans les dalles ou voiles minces en béton, et après avoir éliminé les réservations, des creux qui constituent des ajours entre l'intérieur et l'extérieur des blocs.

On peut également réaliser des évidements dans les coffrages extérieurs pour créer des bossages à l'extérieur des blocs indépendants.

On donnera aux réservations donc aux ajours que ceux-ci produiront, et aux évidement dans les coffrages extérieurs donc aux bossages extérieurs aux blocs, des positions et des formes différentes suivant leur fonction. En réalisant des ajours à la partie inférieure, chaque bloc pourra se remplir d'eau en cas d'inondation et ainsi de ne pas recevoir de poussée d'Archimède qui pourrait être néfaste à la construction supportée.

Si on place les ajours à la partie supérieure, ( A ), ils permettront de saisir les blocs par le haut pour les transporter.Si on réalise des ajours ou des bossages à la partie supérieure et inférieure, on pourra claveter les blocs entre eux, soit en les posant par l'intermédiaires de rotules, soit en les clavetant à une certaine distance les uns des autres au moyen de clavettes indépendantes. Les clavettes indépendantes sont réalisées soit en béton, soit en métal, soit même en élastomère; cette dernière solution donnera plus de souplesse à l'ensemble de la structure. En clavetant les blocs indépendants à une certaine distance les uns des autres, on réalise des structures de densité apparente encore plus faible que celle des blocs indépendants.

Si les réservations donc, les ajours dans les voiles ou dalles en béton armé, sont importants, ils permettent d'utiliser des éléments légers intérieurs démontables qui pourront être extraits à travers les ajours après prise du béton et demontage des coffrages extérieurs.

la présence d'ajours permet également d'utiliser comme élément léger intérieur, des éléments gonflables. Après prise du béton et dépose des coffrages extérieurs, les éléments gonflables seront dégonflés et extraits . Il est également possible d'utiliser des systèmes mixtes partiellement gonflables, partiellement démontables et même des éléments légers perdus.

Il est particulièrement avantageux d'utiliser des éléments légers intérieurs, de forme parallélépipédique ( B ) et des coffrages extérieurs constitués de plaques planes à assemblage rapide car ceux-ci permettent d'obtenir des blocs parallélépipédiques. Dans ce cas les armatures sont constituées de treillis soudé plié. ( C ) et ( D ). Les ajours éventuels à réaliser dans les voiles sont obtenus par de simples plaques de l'épaisseur des voiles, fixées sur les plaques planes des coffrages extérieurs. ( E ) et ( F ) comme représenté Figure 3.

les éléments légers paralléllépipédiques, réalisés en carton traité et renforcé, constituent une solution particulièrement économique. Comme pour la fabrication in situ, ils sont livrés pliés et ne sont déployés que lors de la préfabrication des blocs indépendants

Selon un deuxième procédé, on réalise les blocs indépendants de faible densité apparente, uniquement en assemblant des coffrages extérieurs. Ces coffrages sont munis de bossages importants, de forme telle qu'après assemblage des coffrages extérieurs, ils ne reste à J'intérieur des blocs que des intervalles étroits. On place dans ces intervalles étroits des armatures en acier en les maintenant à distance des coffrages extérieurs et des bossages qui leur sont fixés de façon que soient respectées les régles de fabrication du béton armé.

A la coulée du béton, il se constitue d'abord la dalle inférieure puis les voiles verticaux et enfin la dalle supérieure. Le volume apparent des blocs est parallélépipédique et permet la juxtaposition et l'empilement. A titre non limitatif : Planches 2 et 3 représentant deux formes de réalisation G et H de ces blocs et les outillages correspondants ( I - J et K - L ).

Les blocs indépendants peuvent être juxtaposés pour remplir le fond d'une fouille, ce qui permet de réaliser un radier léger et relativement souple. On peut disposer ces blocs comme des fascines, ce qui permet de protéger certains sites contre des tirs, des roquettes ou même des explosions. De telles réalisations peuvent être faites dans des zones éloignées car l'outillage de fabrication en est très rustique et facile à transporter. Il suffit de disposer sur place de béton.Après fabrication et mise en place des blocs, il est éventuellement possible de les lester.

Ces blocs utilisés comme remblais léger permettent la réalisation de remblais de plusieurs mètres pouvant porter une chaussée malgré les faibles conditions de travail du sol sous-jacent. Ces blocs présentent l'avantage d'une grande pérénnité dans le temps et si on les réalise avec des ajours suffisants, ils permettent de drainer facilement à travers les remblais.

La préfabrication à proximité du chantier permet de réaliser une mise en place très rapide du remblais allégé puisqu'il ne s'agit que de juxtaposer et d'empiler des blocs légers à manipuler.

En superposant ces blocs comme des briques creuses de grande dimension, il est possible de réaliser des murs épais et porteurs bien que restant très légers.

On peut envisager par ce procédé des applications pour des ouvrages sous-marins.

## Revendications

1. Bloc porteur préfabriqué creux de grandes dimensions caractérisé en ce qu'il présente des voiles minces verticaux et des dalles minces horizontales en béton armé, lesdites dalles minces en béton armé qui constituent les faces supérieure et inférieure dudit bloc présentant des ajours et/ou des bossages.

2. Bloc porteur selon la revendication 1, caractérisé en ce qu'il est de forme parallélépipédique, les voiles minces verticaux délimitant entre eux des espaces intérieurs vides.

3. Bloc porteur selon la revendication 2, caractérisé en ce que les voiles minces verticaux constituent les parois d'extrémité du bloc, l'espace vide s'étendant entièrement à l'intérieur dudit bloc.

4. Bloc porteur selon la revendication 2, caractérisé en ce que certains au moins des voiles minces verticaux sont disposés à l'intérieur du volume apparent parallélépipédique du bloc en ménageant des espaces vides qui se prolongent par la juxtaposition de deux blocs adjacents.

5. Bloc porteur selon l'une quelconque des revendications 1 à 4, caractérisé en ce qu'il présente des ajours sur sa face supérieure et des bossages sur sa face inférieure, ou inversement, les ajours et bossages étant congrus de façon que les bossages présentés par un bloc s'engagent dans les ajours d'un bloc adjacent en assurant un clavetage horizontal.

6. Bloc porteur selon l'une quelconque des revendications 1 à 4, caractérisé en ce qu'il présente des ajours sur ses faces supérieure et inférieure, les ajours en regard de deux blocs adjacents étant congrus pour recevoir une clavette indépendante.

7. Structure porteuse de faible densité apparente, comprenant une pluralité de blocs porteurs indépendants (G, H) selon l'une quelconque des revendications 1 à 6, caractérisée en ce que lesdits blocs sont juxtaposés dans un plan horizontal en étant clavetés entre eux et sont superposés dans un plan vertical, chaque bloc indépendant (G, H) présentant une faible densité apparente et comportant des voiles minces verticaux en béton armé et des dalles horizontales minces en béton armé.

8. Procédé pour la fabrication d'un bloc porteur selon l'une quelconque des revendications 1 à 6, caractérisé en ce qu'on place sur un coffrage inférieur au moins un élément léger intérieur de faible densité (B) de forme parallélépipédique, on dispose autour de cet élément des armatures d'acier (C, D) maintenues à une distance suffisante de l'élément léger (B) pour respecter les règles de fabrication du béton armé, on enveloppe le tout par des coffrages extérieurs (E, F) composés de plaques planes à assemblage rapide quine laissent que des intervalles étroits entre eux et les éléments légers intérieurs (B), intervalles suffisants pour respecter les règles de fabrication du béton armé, on dispose avant la coulée du béton, entre l'élément léger intérieur et les coffrages extérieurs, des réservations (A) qui définissent dans les voiles et dalles minces des ajours et/ou des bossages, puis on coule du béton qui remplit les intervalles disponibles entre les voiles et dalles minces pour constituer un bloc de faible densité apparente.

9. Procédé selon la revendication 8, caractérisé en ce que les éléments légers intérieurs parallélépipédiques (B) sont en carton traité et renforcé, sont livrés pliés et mis en volume sur le chantier.

10. Procédé selon la revendication 8, caractérisé par le fait que les éléments légers intérieurs sont gonflables et récupérables.

11. Procédé selon la revendication 8, caractérisé par le fait que les éléments légers intérieurs sont démontables et peuvent être récupérés après démontage des coffrages extérieurs à travers les ajours existant dans les dalles et voiles minces.

12. Procédé de fabrication d'un bloc porteur selon la revendication 4, caractérisé en ce qu'on assemble des coffrages extérieurs (I, J, K, L) munis vers l'intérieur de bossages de forme telle qu'il ne reste que des intervalles étroits entre lesdits bossages, on y place des armatures d'acier, on ménage des réservations au niveau des faces supérieure et inférieure pour définir dans les dalles minces des ajours et/ou des bossages, puis on effectue la coulée du béton, en obtenant un bloc de volume apparent parallélépipédique dont les voiles minces verticaux sont disposés à l'intérieur du volume et les espaces vides sont dirigés vers l'extérieur.

## Patentansprüche

1. Vorgefertigter tragender Hohlbock mit großen Abmessungen, **dadurch** **gekennzeichnet**, daß er dünne senkrechte Schalen und dünne waagerechte armierte bzw. Stahlbetonplatten besitzt, wobei die dünnen Stahlbetonplatten die obere bzw. untere Seite des Blockes bilden, der Aussparungen und/oder Vorsprünge aufweist.

2. Tragender Block gemäß Anspruch 1, **dadurch** **gekennzeichnet**, daß er parallelepipedisch ist, wobei innenliegende Hohlräume durch die senkrechten dünnen Schalen begrenzt werden.

3. Tragender Block gemäß Anspruch 2, **dadurch** **gekennzeichnet**, daß die senkrechten dünnen Schalen die Außenwände des Blockes bilden und sich der Hohlraum vollständig innerhalb dieses Blockes befindet.

4. Tragender Block gemäß Anspruch 2, **dadurch** **gekennzeichnet**, daß mindestens einige der senkrechten dünnen Schalen innerhalb des unverputzten parallelepipedischen Volumens des Blockes angeordnet sind, indem Hohlräume geschaffen werden, die sich durch Nebeneinanderstellen zweier benachbarter Blöcke vergrößern.

5. Tragender Block gemäß einem der Ansprüche 1 bis 4, **dadurch** **gekennzeichnet**, daß er auf seiner oberen Seite Aussparungen und auf seiner unteren Seite Vorsprünge, oder umgekehrt, aufweist, wobei die Aussparungen und Vorsprünge so beschaffen sind, daß sich die auf einem Block befindlichen Vorsprünge dergestalt in die Aussparungen eines benachbarten Blockes einfügen, daß sie eine waagerechte Keilverbindung bilden.

6. Tragender Block gemäß einem der Ansprüche 1 bis 4, **dadurch** **gekennzeichnet**, daß er auf seiner Ober bzw. Unterseite Aussparungen aufweist, wobei die einander gegenüberliegenden Aussparungen zweier benachbarter Blöcke so beschaffen sind, daß sich ein unabhängiger Keil einfügen läßt.

7. Tragende Struktur mit geringer Füllkonstante, die mehrere voneinander unabhängige tragende Blöcke (G,H) gemäß einem der Ansprüche 1 bis 4 enthält, **dadurch** **gekennzeichnet**, daß diese Blöcke, untereinander mit Keilen verbunden, in waagerechter Ebene nebeneinander liegen und in senkrechter Ebene übereinanderlagern, wobei jeder einzelne Block (G,H,) eine geringe Füllkonstante aufweist und mit dünnen senkrechten Stahlbetonschalen sowie dünnen waagerechten Stahlbetonplatten versehen ist.

8. Verfahren zur Herstellung eines tragenden Blockes gemäß einem der ANsprüche 1 bis 6, **dadurch** **gekennzeichnet**, daß mindestens ein parallelepipedisches bzw. quaderförmiges, leichtes, innenliegendes Bauteil geringer Dichte (B) auf eine untere Schalung gesetzt, um dieses Bauteil eine Stahlbewehrung (C,D) und zwar in ausreichender Entfernung vom leichten Bauteil (B) angebracht, um die Vorschriften bei der Herstellung von Stahlbeton einzuhalten, das Ganze durch eine äußere Schalung (E, F), die aus flachen Schnellverbindungsplatten besteht, bei denen nur schmale Zwischenräume zwischen diesen Platten und den innenliegenden leichten Bauteilen (B) bleiben, ummantelt, diese Zwischenräume ausreichend zur Erhaltung der Vorschriften bei der Herstellung von Stahlbeton gewählt, vor der Betonschüttung zwischen dem innenliegenden leichten Bauteil und der äußeren Schalung Ausschnitte (A) für die Aussparungen und/oder Vorsprünge in den dünnen Schalen und Platten vorgesehen und dann der Beton zur Füllung der Zwischenräume zwischen den dünnen Schalen und Platten eingeschüttet wird, um auf diese Weise einen Block mit geringer Füllkonstante zu bilden.

9. Verfahren gemäß Anspruch 8, **dadurch** **gekennzeichnet**, daß die quaderförmigen, innenliegenden leichten Bauteile (B) aus behandelter und verstärkter Pappe gefaltet und vor Ort aufgestellt werden.

10.Verfahren gemäß Anspruch 8, **dadurch gekennzeichnet**, daß die innenliegenden leichten Bauteile aufblasbar und wiederverwertbar sind.

11.Verfahren gemäß Anspruch 8, **dadurch** **gekennzeichnet**, daß die innenliegenden leichten Bauteile zerlegbar sind und nach Ausbau aus der äußeren Schalung über die Aussparungen in den dünnen Platten und Schalen wiederverwertet werden.

12.Verfahren zur Herstellung eines tragenden Blockes gemäß Anspruch 4, **dadurch** **gekennzeichnet**, daß die äußere Schalung (I, J, K, L) mit nach innen gerichteten Ausbuchtungen dergestalt zusammengefügt wird, daß nur schmale Zwischenräume diesen vorsprüngen verbleiben, daß an diesen Stellen Stahlbewehrungen eingebaut und auf der Ober-und Unterseite Ausschnitte für die Aussparungen und/oder Vorsprünge in den dünnen Platten vorgesehen werden, und daß danach der Beton verfüllt wird, so daß ein quaderförmiger Block mit Schüttvolumen entsteht, dessen senkrechte dünne Schalen sich innerhalb des Volumens befinden, und die Hohlräume nach außen zeigen.

## Claims

1. A large-dimensioned prefabricated hollow support slab, characterised by thin vertical veils and thin horizontal flags of reinforced concrete, said thin reinforced concrete flags which comprise the upper and lower faces of said slab having gaps and/or bosses.

2. Support slab as in Claim 1 characterised by being of parallelepipidal shape, with the thin vertical veils defining between them hollow internal spaces.

3. Support slab as in Claim 2, characterised in that the thin vertical veils comprise the end walls of the slab, with the hollow space entirely disposed in the interior of said slab.

4. Support slab as in Claim 2, characterised in that at least some of the thin vertical veils are disposed within the apparent parallelepipidal volume of the slab by forming hollow spaces which are extended by the juxtaposition of two adjacent slabs.

5. Support slab as in any of Claims 1-4, characterised by having gaps on its upper face and bosses on its lower face, or vice-versa, the gaps and bosses being so designed that the bosses presented by one slab engage in the gaps of an adjacent slab to ensure horizontal keying.

6. Support slab as in any of Claims 1-4, characterised by having gaps on its upper and lower faces, the facing gaps of two adjacent slabs being designed to receive an independent key.

7. A support structure of low apparent density, comprising a plurality of independent support slabs (G.H) in accordance with any of Claims 1-6, characterised in that said slabs are juxtaposed in a horizontal plane while keyed together, and are superimposed in a vertical plane, each independent slab (G,H) having low apparent density and comprising thin vertical veils of reinforced concrete and thin horizontal flags of reinforced concrete.

8. Method of manufacture of a support slab in accordance with any of Claims 1-6, characterised in that on a lower formwork there is placed at least one light internal element (B) of low density and parellelepipidal shape, round this element there are disposed steel straps (C,D) held at sufficient distance from the light element (B) to conform with the rules on reinforced concrete fabrication, the entire assembly is surrounded by external formwork (E,F) comprising quickly assembled flat plates which only leave narrow gaps between themselves and the light internal elements (B), said gap being sufficient to comply with the rules on reinforced concrete fabrication, before pouring the concrete there are disposed spacers (A) which in the veils and thin flags define the gaps and/or bosses, the concrete being then poured to fill the available gaps between the veils and thin flags to form a block of low apparent density.

9. Method as in Claim 8, characterised in that the light parallelepipidal internal elements (B) are made of treated and reinforced cardboard, are delivered in folded condition and expanded to full size on site.

10. Method as in Claim 8, characterised in that the light internal elements are inflatable and recoverable.

11. Method as in Claim 8, characterised in that the light internal elements are made in sections and can be recovered, after dismantling of the external framework, via the gaps existing in the flags and thin veils.

12. Method of manufacturing a support slab complying with Claim 4, characterised by assembly of the external formworks (I,J.K,L) provided internally with bosses of such shape that only narrow gaps remain between said bosses, the steel straps are place thereon, spacers are formed at the levels of the upper and lower faces to define gaps and/or bosses in the narrow flags, the concrete being then poured to produce a block of apparent parallelepipidal volume whose thin vertical veils are disposed inside the volume, with empty spaces directed towards the exterior.
